# EUROPÄISCHE PATENTSCHRIFT

(11) **EP 2 363 678 B1**
(45) Veröffentlichungstag und Bekanntmachung des Hinweises auf die Patenterteilung: **13.04.2016**
(21) Anmeldenummer: 11156358.1
(22) Anmeldetag: 01.03.2011
(51) Int. Cl.: F41A 3/22, F41A 21/48

(54) **Repetiergewehr mit austauschbarer Lauf-Verschlussgruppe**
Repeater with replaceable barrel-bolt group
Arme à répétition dotée d'un groupe de fermeture canon-culasse échangeable

(30) Priorität: 03.03.2010 DE 102010000617
(43) Veröffentlichungstag der Anmeldung: 07.09.2011
(73) Patentinhaber: Al Hail Holding LLC, Abu Dhabi (AE)
(72) Erfinder: Morgenroth, Lutz, 98673, Merbelsrod (DE); Münst, Klaus, 78736, Epfendorf (DE)
(74) Vertreter: Engel, Christoph Klaus

(56) Entgegenhaltungen:
- DE-A1- 3 718 431
- US-A- 3 849 925
- US-A1- 2005 262 752

## Beschreibung

Die Erfindung betrifft ein Repetiergewehr mit einem Gehäuse, einem lösbar mit dem Gehäuse verbundenen Lauf und einem im Gehäuse geführten und mit dem Lauf verriegelbaren Verschluss. Der Verschluss ist in jedem Fall ein in Längsrichtung im Gehäuse geführter Körper, wobei verschiedene Verriegelungssysteme in Frage kommen; solche mit Verdrehung des Verschlusses und andere. Bei ersteren wird der Verschluss entweder durch Verschieben und Verdrehen des Kammergriffes oder durch Verschieben des Kammergriffes und eine Kulissenführung verriegelt. Die vorliegende Erfindung ist für beide Arbeitsweisen anwendbar. Die Erfindung ist fallweise auch für Verschlüsse ohne Verdrehung geeignet.

Als Beispiele von Waffen mit Verriegelung durch Verdrehen des Verschlusses seien die DE 103 32 962 B3 und die DE 196 02 430 A1 genannt. Bei ersterer wirkt der Kammergriff direkt auf den Verschluss, bei der zweiten ein Verschlussträger mit einer Spiralkulisse.

Aus der Patentschrift AT 400 269 ist eine Jagdbüchse mit auswechselbarem Lauf bekannt, in die verschiedene Läufe und entsprechend verschiedene Verschlüsse einsetzbar sind. Zum Wechsel muss jedoch die Waffe weitgehend zerlegt werden, was arbeitsaufwendig und durch die Befestigung des Laufes weiter erschwert ist.

Die DE 28 34 332 C2 betrifft eine automatische Waffe mit einem auswechselbaren Lauf. Dabei ist die Gasanzapfung am Lauf derart gestaltet, dass der Lauf zum Wechseln zunächst gedreht und anschließend axial ausgefahren wird. Der Verschluss ist im Gehäuse vorgesehen.

Die DE 10 2005 036 251 B1 betrifft ein gasdruckgeladenes Schnellfeuergewehr mit einem auswechselbaren Lauf. Am Lauf ist eine Verriegelungshülse fest angebracht, die mit radial nach innen weisenden Verriegelungswarzen den Verschlusskopf an dessen Verriegelungswarzen sichert.

Die US 3,849,925 A1 beschreibt einen Mechanismus eines austauschbaren Laufes, mit welchem auch der Verschlusskopf gewechselt werden kann.

Es ist eine der Erfindung zugrunde liegende Aufgabe, eine Repetierwaffe so zu gestalten, dass der Wechsel von Lauf und Verschluss mit einem Minimum an Handgriffen und vorzugsweise sogar gleichzeitig möglich ist und eine raumsparende und zuverlässige Verbindung von Verschlusskopf und Verschlusskörper möglich wird.

Die Lösung dieser Aufgabe gelingt mit einem Repetiergewehr gemäß beigefügtem Anspruch 1. Der Verschluss des erfindungsgemäßen Repetiergewehrs ist in einen mit dem Lauf verriegelbaren Verschlusskopf mit entsprechenden Verriegelungsteilen und einen im Gehäuse geführten Verschlusskörper aufgeteilt. Verschlusskopf und Verschlusskörper sind so miteinander verbunden, dass sie voneinander trennbar sind, wenn der Verschlusskörper sich in der verriegelten Stellung befindet, sodass der Lauf gleichzeitig mit dem darin verriegelten Verschlusskopf nach vorne aus dem Gehäuse ziehbar ist. Dabei steckt ein hinterer Teil des Verschlusskopfes in einer koaxialen Bohrung des Verschlusskörpers und ist dort von in eine Umfangsnut greifenden Kuppelstücken (insbesondere Kugeln) gehalten. Beim Herausziehen des Verschlusskopfes müssen diese radial nach außen abgedrängt werden, was nur in einer bestimmten Stellung (Lage und ggf. Winkelstellung) des Verschlusskörpers möglich ist. Nur in der verriegelten Stellung nämlich erlauben dies Vertiefungen in der Führung des Verschlusskörpers.

Der Verschlusskörper kann je nach Bauart des Verschlusses entweder im Gehäuse oder in einem Verschlussträger geführt sein. Im ersteren Fall wird der Verschluss durch Verschieben und Verdrehen des Kammergriffes verriegelt, und die Vertiefungen sind im Gehäuse angeordnet. Im zweiten Fall wird durch Verschieben des Kammergriffes und eine Kulissenführung im Verschlussträger verriegelt, wobei die Vertiefungen im Verschlussträger angebracht sind. Im zweiten Fall spricht man von einem Geradzugverschluss. Bei einem solchen ist in einer besonders schönen und daher bevorzugten Ausführungsform der Verschlusskörper im Gehäuse in Längsrichtung geradlinig geführt. Dadurch, dass der mit dem Verschlusskörper fest verbundene Steuerbolzen sowohl an der Kulisse im Verschlussträger als auch im Gehäuse geführt ist, ist in einfacher Weise eine zwangsläufige Führung des Verschlusskopfes bis zur vollständigen Verriegelung erreicht. Ein Aufsatz am hinteren Teil des Verschlusskörpers, der eine in Längsrichtung verlaufende Nut von bestimmter Lage und Länge hat, in die ein Daumen des Verschlussträgers eingreift, und der einen Anschlag für einen Kopf am hinteren Ende des Schlagbolzens bildet, stellt sicher, dass nur bei vollständig verriegeltem Verschluss ein Schuss abgegeben werden kann.

Die lösbare Verbindung des Laufes mit dem Gehäuse kann im Rahmen der Erfindung auf verschiedene Weise hergestellt sein. In einer bevorzugten Ausführung passt die Verriegelungsbüchse in eine zylindrische Bohrung des Gehäuses und ist mittels eines drehbaren Exzenters festgesetzt. Der Exzenter wirkt mit einer Passfläche mit zur Laufachse windschiefer Erzeugender zusammen. So kann der Lauf mit einem Handgriff vom Gehäuse gelöst und mit einem weiteren Handgriff gemeinsam mit dem Verschlusskopf aus dem Gehäuse gezogen werden.

In einer Weiterbildung der Erfindung kann zur Verschiebung des Verschlussträgers anstelle eines Kammerstieles eine Übersetzung angebracht sein.

Weitere Einzelheiten und Vorteile der Erfindung ergeben sich aus der nachfolgenden Beschreibung einer bevorzugten Ausführungsform, unter Bezugnahme auf die Zeichnung. Es zeigen:
- Fig. 1: einen teilweisen Längsschnitt durch ein erfindungsgemäßes Repetiergewehr, von rechts gesehen;
- Fig. 2: einen weiteren Längsschnitt durch das Repetiergewehr, aber von links gesehen und vergrößert;
- Fig. 3: einen Querschnitt durch das Repetiergewehr entlang der Schnittlinie III-III in Fig. 2;
- Fig. 4: eine Verschlusseinheit des Repetiergewehrs in einer ersten ganz geöffneten Stellung;
- Fig. 5: die Verschlusseinheit gemäß Fig. 4, um 90° gedreht;
- Fig. 6: die Verschlusseinheit in einer zweiten, verriegelten Stellung;
- Fig. 7: einen Querschnitt durch die Verschlusseinheit entlang der Schnittlinie VII-VII in Fig. 6;
- Fig. 8: die Verschlusseinheit in einer dritten, geöffneten Stellung;
- Fig. 9: ein teilweiser Längsschnitt des Repetiergewehrs in einer vierten, zerlegten Stellung.

In Fig. 1 ist ein Repetiergewehr mit einem Gehäuse 1, einem Lauf 2 und einem Verschluss 3 in einer Längsschnittansicht gezeigt. Der Lauf 2 ist mittels eines Gewindes 5 oder anderswie fest mit einer Verriegelungsbüchse 4 verbunden. Diese umgibt das eine Patronenkammer 9 enthaltende hintere Ende des Laufes 2 und ragt nach hinten darüber hinaus. Die Verriegelungsbüchse 4 sitzt in einer zylindrischen Bohrung 8 erheblicher Länge des Gehäuses 1 und ist darin mittels eines von außen in die Verriegelungsbüchse 4 eingreifenden Exzenters 6 festgehalten, der mittels eines Handhebels 7 verdrehbar ist. Die Achse des Exzenters 6 ist zur Laufachse windschief und die Verriegelungsbüchse 4 weist eine Passfläche 33 mit zur Laufachse windschiefer Erzeugender auf, die den Exzenter 6 aufnimmt. In der gezeigten Stellung ist der Lauf 2 fest mit dem Gehäuse 1 verbunden. Um einen rechten Winkel verdreht gibt der Exzenter 6 den Lauf 2 frei, sodass er nach vorne aus dem Gehäuse 1 ziehbar ist.

In Fig. 2 und 3 sind die wesentlichen Teile in Schnittansichten vergrößert dargestellt und dadurch besser erkennbar. Die Verriegelungsbüchse 4 bildet an ihrem hinter dem Lauf 1 gelegenen Teil innen erste Verriegelungsteile 10, die hier mehre Reihen über den Umfang verteilter, leicht ansteigender Segmente (Warzen genannt) sind, unterbrochen von längs gerichteten Durchgängen 11 (Zwischenräumen) für zweite Verriegelungsteile 30 am Verschluss 3. Das Gehäuse hat an seiner oberen Innenseite eine Längsnut 12 und eine Quernut 13. Weiters ist im Gehäuse ein Spannschieber 14 in Längsrichtung verschiebbar. Er könnte fest mit dem Verschluss 3 verbunden sein. In der gezeigten Ausführung trägt er ein Ritzel 15, das oben mit einer an einem Teil des Verschluss 3 befestigten ersten Zahnstange 16 und unten mit einer nur angedeuteten gehäusefesten zweiten Zahnstange 38 kämmt. Damit wird eine Übersetzung ins Schnelle geschaffen beziehungsweise der Weg des Spannschiebers 14 verkürzt.

Der Verschluss 3 besteht aus einem Verschlussträger 17, einem Verschlusskopf 18, einem Verschlusskörper 19, einem Aufsatz 21 und aus einer Abdeckung 24. Der Verschlussträger 17 ist hier fest mit der ersten Zahnstange 16 verbunden und ist mittels Führungsleisten 40 (Fig. 3) am Gehäuse 1 in Längsrichtung geführt. Der Verschlusskopf 18 bildet an seinem vorderen Ende die zweiten Verriegelungsteile 30, die in die Zwischenräume 11 zwischen den ersten Verriegelungsteilen 10 der Verriegelungsbüchse 4 passen. Ein Hinterteil 31 des Verschlusskopfes 18 ist in weiter unten zu beschreibender Weise mit dem Verschlusskörper 19 verbunden. Der Verschlusskörper 19 ist ein abgestufter Zylinder und im Verschlussträger 17 verschiebbar und verdrehbar geführt. Dazu ragt aus ihm ein Steuerbolzen 20 radial nach außen in eine Kulisse 41 des Verschlussträgers 17 und in die Längsnut 12 beziehungsweise in die Quernut 13 des Gehäuses 1. In Fig. 3 ist der Steuerbolzen 20 in der Längsnut 12 dargestellt, und als 20* in der Quernut 13. Die Kulisse 41 des Verschlussträgers 17 besteht aus einem spiralförmigen Teil 41' und aus einem hinten anschließenden kurzen längsgerichtetem Teil 41" (Fig. 5).

Der Aufsatz 21 ist auf einem Hinterteil 27 kleineren Durchmessers des Verschlusskörpers 19 geführt und drehfest, aber in Längsrichtung verschiebbar mit dem Verschlussträger 17 verbunden. Dazu hat er eine Längsnut 23 bestimmter Lage und Länge, in die ein am Verschlussträger 17 befestigter Daumen 22 eingreift. Der Aufsatz 21 bildet hinten einen Anschlag 26, der sicherstellt, dass der Schlagbolzen 25 nur abgeschlagen werden kann, wenn der Verschluss 3 verriegelt ist.

In Fig. 4 und 5 ist der Verschluss 3 ohne Gehäuse 1 zu sehen; und vor allem die Verbindung zwischen dem Verschlusskopf 18 und dem Verschlusskörper 19. Zur Übertragung eines Drehmomentes zwischen dem Verschlusskörper 19 und dem Verschlusskopf 18 haben beide Teile längs gerichtete ebene Kuppelflächen 32, die nur angedeutet sind. Sie gestatten eine Verschiebung der beiden Teile in axialer Richtung. Der Hinterteil 31 des Verschlusskopfes 18 steckt in einer Zentralbohrung 29 des Verschlusskörpers 19 und hat nahe seinem Ende eine Umfangsnut 34. Der Verschlusskörper 19 hat eine Anzahl (vorzugsweise drei) über den Umfang verteilter radialer Bohrungen 36 (Fig. 5). Diese und die Umfangsnut 34 gemeinsam bieten jeweils gerade Raum genug für jeweils einen Kuppelkörper 35, am besten eine Kugel. Weil die Kugeln 35 nicht nach außen ausweichen können, bilden sie eine lösbare in Längsrichtung wirkende formschlüssige Verbindung zwischen dem Verschlusskopf 18 und dem Verschlusskörper 19.

Zum Lösen der Verbindung hat der Verschlussträger an seiner inneren zylindrischen Führungsfläche 28 Vertiefungen 42, die in einer bestimmten Stellung des Verschlusskörpers 19 an die radialen Bohrungen 36 anschließen und diese nach außen verlängern, sodass die Kugeln 35 beim Herausziehen des Verschlusskopfes 18 aus dem Verschlusskörper 19 in diese abgedrängt werden können. Diese Stellung entspricht sowohl in Längsrichtung als auch im Verdrehwinkel dem verriegelten Verschluss. Nur in dieser Stellung können die beiden Verschlussteile voneinander getrennt werden.

Im Folgenden wird die Arbeitsweise der erfindungsgemäßen Vorrichtung beschrieben. Dabei wird von Fig. 4 und Fig. 5 ausgegangen, in denen der Verschluss geöffnet und in seiner hintersten Stellung abgebildet ist. Diese Stellung wurde durch Zurückziehen des Verschlussträgers 17 erreicht. Daher liegt die hintere Anschlagfläche 45 des Verschlussträgers 17 an der Anschlagfläche 46 des Aufsatzes 21 an, und hat der Anschlag 26 des Aufsatzes 21 den Schlagbolzen 25 zurück gezogen. Der Steuerbolzen 20 ist in der Längsnut 12 (Fig. 2) des Gehäuses 1 geführt und durchsetzt den spiralförmigen ersten Teil 41' der Kulisse 41 des Verschlussträgers 17 in seinem vordersten Abschnitt. Verschlusskopf 18 und Verschlusskörper 19 sind durch die Kugeln 35 miteinander verbunden, weil die Kugeln 35 nicht nach außen abgedrängt werden können; die dafür vorgesehenen Vertiefungen 42 im Verschlussträger 17 sind in dieser Stellung viel weiter hinten.

Fig. 6 und 7 zeigen den Verschluss 3 in verriegelter Stellung. In diese gelangt er dadurch, dass der Verschlussträger 17, hier durch Einwirkung auf die Zahnstange 16, zunächst geradlinig (entlang der Führungsleisten 40 im Gehäuse 1) nach vorne geschoben wird. Dabei wird der Steuerbolzen 20 zunächst in der Längsnut 12 (Fig. 2) geführt, sodass sich auch der Verschlusskopf 18 und der Verschlusskörper 19 geradlinig bis in ihre vorderste Stellung bewegen, in der der Verschlusskopf 18 in die Verriegelungsbüchse 4 eintaucht. In dieser Zwischenstellung ist der Steuerbolzen noch ganz vorne im ersten Teil 41' der Kulisse 41, weil er bis dahin in der Längsnut 12 im Gehäuse geführt war.

Sobald der Steuerbolzen 20 die Quernut 13 (Fig. 3) erreicht hat, verdreht bei weiterem vorwärts Schieben des Verschlussträgers 17 der erste Teil 41' der Kulisse 41 den Verschlusskopf 18 und den Verschlusskörper 19. Damit ist der Verschluss in die in Fig. 6 gezeigte verriegelte Stellung gebracht.

In dieser verriegelten Stellung sind die Vertiefungen 42 des Verschlussträgers 17 mit den radialen Bohrungen 36 zur Deckung gebracht, in denen sich die Kugeln 35 befinden. Das hat zur Folge, dass die Kugeln in die Vertiefungen 42 abgedrängt werden und der Verschlusskopf 18 aus dem Verschlusskörper 19 herausgezogen werden kann. Wird die aus dem Lauf 2 und der Verriegelungsbüchse 4 bestehende Laufgruppe nach Lösen ihrer Verbindung mit dem Gehäuse 1 (durch Drehen des Exzenters 6) nach vorne aus dem Gehäuse gezogen, so wird der mit der Verriegelungsbüchse 4 verriegelte Verschlusskopf 18 mit dieser ausgezogen. Das ist in Fig. 9 dargestellt und mit dem Pfeil 48 angedeutet. Auf diese Weise können verschiedene Läufe (verschiedenen Kalibers) mit den dazu passenden Verschlussköpfen bereitgehalten und gemeinsam in das Gewehr eingesetzt werden.

Anhand der Fig. 8 wird noch das Entriegeln und Öffnen des Verschlusses beschrieben, obwohl dabei die zur Fig. 6 angeführten Bewegungen in umgekehrter Reihenfolge ablaufen. Wird der Verschlussträger 17 nach hinten geschoben, wird zunächst der Steuerbolzen 20 vom ersten Teil 41' der Nut 41 verdreht und der Verschluss so entriegelt. Das ist die in Fig. 8 gezeigte Stellung. Der Verschlussträger 17 zieht in der Folge den Verschluss (18, 19) geradlinig nach hinten, weil der Steuerbolzen 20 in der Längsnut 12 (Fig. 2) geführt ist. Ebenso schiebt er den Aufsatz 21 durch Berührung der Anschlagflächen 45, 46 nach hinten und dessen Anschlag 26 zieht den Schlagbolzen 25 zurück. Wegen der Verschiebung des Verschlussträgers 17 mit seinen Vertiefungen 42 bezüglich des Verschlusskörpers 19 bilden die Kugeln 35 wieder eine formschlüssige Verbindung.

Beschrieben wurde nur ein Ausführungsbeispiel der Erfindung, von dem in Vielem abgewichen werden kann. Wesentlich ist die Trennung des Verschlusses in zwei Teile, von denen einer mit dem Lauf verriegelt dem Gehäuse entnommen werden kann. Dabei muss die Verriegelung nicht durch Verdrehen eines Verschlussteiles erfolgen, und wenn die Verriegelung durch Verdrehen erfolgt, muss diese Drehung nicht durch eine Kulisse im Verschlussträger erzwungen werden, sie kann ebenso durch den Kammergriff direkt erfolgen.

### Bezugszeichenliste

- 1: Gehäuse
- 2: Lauf
- 3: Verschluss, insgesamt
- 4: Verriegelungsbüchse
- 5: Gewinde (feste Verbindung)
- 6: Exzenter
- 7: Handhebel
- 8: Gehäusebohrung
- 9: Patronenkammer
- 10: erste Verriegelungsteile (Warzen)
- 11: Zwischenraum
- 12: Längsnut im Gehäuse
- 13: Quernut im Gehäuse
- 14: Spannschieber
- 15: Ritzel
- 16: erste Zahnstange
- 17: Verschlussträger
- 18: Verschlusskopf
- 19: Verschlusskörper
- 20: Steuerbolzen
- 21: Aufsatz
- 22: Daumen
- 23: Nut in bestimmter Lage
- 24: Abdeckung
- 25: Schlagbolzen
- 26: Anschlag für Schlagbolzen
- 27: Hinterteil des Verschlusskörpers
- 28: Zylindrische Führungsfläche des Verschlussträgers, innen
- 29: Zentralbohrung im Verschlusskörper für Hinterteil
- 30: zweite Verriegelungsteile (Warzen)
- 31: Hinterteil
- 32: Kuppelflächen, längs
- 33: Passfläche in der Verriegelungsbüchse für den Exzenter
- 34: Umfangsnut
- 35: Kugel (Kuppelkörper)
- 36: Radiale Bohrungen im Verschlusskörper
- 37: -
- 38: zweite Zahnstange
- 39: -
- 40: Führungsleiste vom Verschlussträger zum Gehäuse
- 41: Kulisse für Steuerbolzen (41', 41")
- 42: Vertiefung
- 43: Kopf am Schlagbolzen
- 44: -
- 45: hintere Anschlagfläche am Verschlussträger
- 46: Anschlagfläche am Aufsatz
- 47: -
- 48: Zerlege-Pfeil

## Patentansprüche

1. Repetiergewehr mit einem Gehäuse (1), einem lösbar mit diesem verbundenen Lauf (2) und einem im Gehäuse (1) geführten und mit dem Lauf (2) verriegelbaren Verschluss (3), wobei der Lauf (2) an seinem hinteren Ende fest mit einer Verriegelungsbüchse (4) verbunden ist, deren Innenwand eine Verriegelungszone mit ersten Verriegelungsteilen (10) bildet und deren Außenwand im Gehäuse (1) sitzt und festlegbar ist; wobei der Verschluss (3) aufgeteilt ist in einen mit dem Lauf (2) verriegelbaren Verschlusskopf (18) mit zweiten Verriegelungsteilen (30) und einen im Gehäuse (1) geführten Verschlusskörper (19); wobei Verschlusskopf (18) und Verschlusskörper (19) so miteinander verbunden sind, dass sie voneinander trennbar sind, wenn der Verschlusskörper (19) sich in der verriegelten Stellung befindet; wobei der Verschlusskopf (18) einen zylindrischen Hinterteil (31) hat, der in einer Zentralbohrung (29) des Verschlusskörpers (19) steckt; wobei der Hinterteil (31) eine Umfangsnut (34) hat und der Verschlusskörper (19) eine Anzahl radialer Bohrungen (36) besitzt, die gemeinsam mit der Umfangsnut (34) jeweils einen Kuppelkörper (35) aufnehmen, und wobei die Führung des Verschlusskörpers (19) Vertiefungen (42) aufweist, die nur dann mit den radialen Bohrungen (36) zur Deckung kommen, wenn der Verschlusskörper (19) sich in verriegelter Stellung befindet, sodass die Kuppelkörper (35) beim Herausziehen des Verschlusskopfes (18) aus dem Verschlusskörper (19) in die Vertiefungen (42) abgedrängt werden können; sodass der Lauf (2) bei gelöster Festlegung mit dem darin verriegelten Verschlusskopf (18) nach vorne aus dem Gehäuse (1) heraus ziehbar ist.

2. Repetiergewehr nach Anspruch 1, **dadurch gekennzeichnet, dass** die ersten Verriegelungsteile des Verschlusses (3) Warzen (10) sind; dass zum Verriegeln der Verschlusskopf (18) bezüglich der Verriegelungsbüchse (4) verdreht wird; dass der Verschlusskörper (19) im Gehäuse (1) geführt ist; und dass die Vertiefungen (42) im Gehäuse (1) in der dem verriegelten Verschluss entsprechenden Lage angeordnet sind.

3. Repetiergewehr nach Anspruch 1, **dadurch gekennzeichnet, dass** die Verriegelungsteile des Verschlusses (3) Warzen (10) sind, dass zum Verriegeln der Verschlusskopf (18) bezüglich der Verriegelungsbüchse (4) verdreht wird; dass der Verschlusskörper (19) in einem Verschlussträger (17) geführt ist; und dass die Vertiefungen (42) im Verschlussträger (17) in der dem verriegelten Verschluss entsprechenden Lage angeordnet sind.

4. Repetiergewehr nach Anspruch 2 oder 3, **dadurch gekennzeichnet, dass** zur trennbaren drehfesten Verbindung zwischen Verschlusskopf (18) und Verschlusskörper (19) an beiden in Längsrichtung verlaufende Kuppelflächen (32) vorgesehen sind.

5. Repetiergewehr nach Anspruch 3, **dadurch gekennzeichnet, dass** der Verschlussträger (17) im Gehäuse (1) in Längsrichtung geradlinig geführt ist, der Verschlusskörper (19) einen sich radial erstreckenden Steuerbolzen (20) hat, welcher mit einer die Verdrehung des Verschlusskopfes (18) bewirkende Kulisse (41) im Verschlussträger (17) zusammenwirkt, und in eine Führungsnut im Gehäuse (1) eingreift, welche einen ersten längs gerichteten Teil (12) und einen zweiten in Umfangsrichtung verlaufenden Teil (13) hat.

6. Repetiergewehr nach Anspruch 3, **dadurch gekennzeichnet, dass** Verschlusskopf (18) und Verschlusskörper (19) in Längsrichtung von einem Schlagbolzen (25) durchsetzt sind; dass an dem Verschlusskopf (18) abgewandten Teil des Verschlusskörpers (19) ein Aufsatz (21) geführt ist, der eine in Längsrichtung verlaufende Nut (23) hat, in die ein Daumen (22) des Verschlussträgers (17) eingreift, und der einen Anschlag (26) für einen Kopf (43) am hinteren Ende des Schlagbolzens (25) bildet, sodass der Schlagbolzen (25) nur bei vollständig verriegeltem Verschluss abschlagbar ist.

7. Repetiergewehr nach Anspruch 3, **dadurch gekennzeichnet, dass** der Verschlussträger (17) mit einer längs gerichteten Zahnstange (16) verbunden ist, in die ein an einem Spannschieber (14) drehbares Ritzel (15) eingreift, welches seinerseits mit einer gehäusefesten zweiten Zahnstange kämmt.

## Claims

1. A repeating rifle with a housing (1), a barrel (2) that is detachably connected with the latter, and a breech mechanism (3) that is guided in the housing (1) and can be locked with the barrel (2), wherein at its rear end the barrel (2) is securely connected with a locking bushing (4), the inner wall of which forms a locking zone with first locking parts (10), and the outer wall of which sits in the housing (1), and can be located in position; wherein the breech mechanism (3) is divided into a breech head (18) that can be locked with the barrel (2) with second locking parts (30), and a breech body (19) guided in the housing (1); wherein breech head (18) and breech body (19) are connected with one another such that they can be separated from one another if the breech body (19) is located in the locked position; wherein the breech head (18) has a cylindrical rear section (31), which is inserted in a central bore (29) of the breech body (19); wherein the rear section (31) has a peripheral groove (34) and the breech body (19) possesses a number of radial holes (36), which, together with the peripheral groove (34), accommodate in each case a coupling body (35), and wherein the guide of the breech body (19) has recesses (42), which are only matched with the radial holes (36) if the breech body (19) is located in the locked position, so that when the breech head (18) is pulled out of the breech body (19) the coupling body (35) can be pushed into the recesses (42); so that when its location with the therein locked breech head (18) is released the barrel (2) can be pulled out forward out of the housing (1).

2. The repeating rifle in accordance with claim 1, **characterised in that** the first locking parts of the breech mechanism (3) are nipples (10); for purposes of locking the breech head (18) these are rotated with respect to the locking bushing (4); **in that** the breech body (19) is guided in the housing (1); and **in that** the recesses (42) in the housing (1) are arranged in the position corresponding to the locked breech mechanism.

3. The repeating rifle in accordance with claim 1, **characterised in that** the locking parts of the breech mechanism (3) are nipples (10); for purposes of locking the breech head (18) these are rotated with respect to the locking bushing (4); **in that** the breech body (19) is guided in a breech carrier (17); and **in that** the recesses (42) in the breech carrier (17) are arranged in the position corresponding to the locked breech mechanism.

4. The repeating rifle in accordance with claim 2 or 3, **characterised in that** for purposes of a separable torque-proof connection between breech head (18) and breech body (19), coupling surfaces (32) running in the longitudinal direction are provided on both.

5. The repeating rifle in accordance with claim 3, **characterised in that** the breech carrier (17) is guided linearly in the housing (1) in the longitudinal direction, the breech body (19) has a control bolt (20) extending radially, which interacts with a motion link (41) in the breech carrier (17) effecting the rotation of the breech head (18), and engages in a guide groove in the housing (1), which has a first section (12) aligned longitudinally, and a second section (13) running in the peripheral direction.

6. The repeating rifle in accordance with claim 3, **characterised in that** a firing pin (25) passes through the breech head (18) and the breech body (19) in the longitudinal direction; **in that** a fixture (21) is guided on the section of the breech body (19) facing away from the breech head (18); this has a groove (23) running in the longitudinal direction, in which a cog (22) of the breech carrier (17) engages, and which forms a stop (26) for a head (43) at the rear end of the firing pin (25), so that the firing pin (25) can only be struck when the breech mechanism is fully locked.

7. The repeating rifle in accordance with claim 3, **characterised in that** the breech carrier (17) is connected with a longitudinally aligned toothed rack (16), in which a pinion (15) that can be rotated on a cocking slide (14) engages; the pinion in turn meshes with a second toothed rack that is fixed to the housing.

## Revendications

1. Fusil à répétition avec un boîtier (1), un canon (2) relié avec celui-ci de manère démontable et une culasse (3) guidée dans le boîtier (1) et verrouillable avec le canon (2), pour lequel le canon (2) est relié fermement à son extrémité arrière avec une bague de verrouillage (4), dont la paroi intérieure forme une zone de verrouillage avec des premières pièces de verrouillage (10) et dont la paroi extérieure est logée dans le boîtier (1) et peut être fixée, pour lequel la culasse (3) est divisée en une tête de culasse (18) verrouillable avec le canon (2) avec deux pièces de verrouillage (30) et un corps de culasse (19) guidé dans le boîtier (1), pour lequel la tête de culasse (18) et le corps de culasse (19) sont reliés l'un à l'autre de manière qu'ils peuvent être séparés l'un de l'autre, si le corps de culasse (19) se trouve dans la position verrouillée, pour lequel la tête de culasse (18) possède une partie arrière cylindrique (31), qui s'introduit dans un alésage central (29) du corps de culasse (19), pour lequel la partie arrière (31) a une rainure périphérique (34) et le corps de culasse (19) possède un nombre d'alésages radiaux (36), qui logent conjointement avec la rainure périphérique (34) respectivement un corps d'accouplement (35) et pour lequel le guidage du corps de culasse (19) comporte des cavités (42), qui ne viennent en couverture avec les alésages radiaux (36) que si le corps de culasse (19) se trouve en position verrouillée de sorte que les corps d'accouplement (35) peuvent être repoussés dans les cavités (42) lors de l'extraction de la tête de culasse (18) du corps de culasse (19), de sorte qu'avec la fixation desserrée, le canon (2) peut être retiré du boîtier (1) vers l'avant avec la tête de culasse (18) verrouillée dedans.

2. Fusil à répétition selon la revendication 1 **caractérisé en ce que** les premières pièces de verrouillage de la culasse (3) sont des bossages (10), **en ce que** pour le verrouillage, la tête de culasse (18) est tournée par rapport à la bague de verrouillage (4), **en ce que** le corps de culasse (19) est guidé dans le boîtier (1) et **en ce que** les cavités (42) dans le boîtier (1) sont disposées dans la position correspondant à la culasse verrouillée.

3. Fusil à répétition selon la revendication 1 **caractérisé en ce que** les pièces de verrouillage de la culasse (3) sont des bossages (10), **en ce que** pour le verrouillage, la tête de culasse (18) est tournée par rapport à la bague de verrouillage (4), **en ce que** le corps de culasse (19) est guidé dans un support de culasse (17) et **en ce que** les cavités (42) dans le support de culasse (17) sont disposées dans une position correspondant à la culasse verrouillée.

4. Fusil à répétition selon la revendication 2 ou 3 **caractérisé en ce que** pour la liaison séparable solidaire en rotation entre la tête de culasse (18) et le corps de culasse (19) des surfaces d'accouplement (32) passant dans le sens longitudinal sont prévues sur les deux.

5. Fusil à répétition selon la revendication 3 **caractérisé en ce que** le support de culasse (17) est guidé de façon linéaire dans le boîtier (1) dans le sens longitudinal, le corps de culasse (19) a un boulon de commande (20) s'étendant radialement, lequel agit conjointement dans le support de culasse (17) avec une coulisse (41) activant la rotation de la tête de culasse (18) et vient en prise dans une rainure de guidage dans le boîtier (1), laquelle a une première partie (12) orientée longitudinalement et une deuxième partie (13) passant dans le sens périphérique.

6. Fusil à répétition selon la revendication 3 **caractérisé en ce que** la tête de culasse (18) et le corps de culasse (19) sont traversés dans le sens longitudinal par un percuteur (25), **en ce que** sur la partie du corps de culasse (19) détournée de la tête de culasse (18) une pièce rapportée (21) est guidée qui possède une rainure (23) passant dans le sens longitudinal dans laquelle vient en prise une came (22) du support de culasse (17) et qui forme une butée (26) pour une tête (43) à l'extrémité arrière du percuteur (25) de sorte que le percuteur (25) ne peut être abattu qu'avec la culasse complètement verrouillée.

7. Fusil à répétition selon la revendication 3 **caractérisé en ce que** le support de culasse (17) est relié à une crémaillère (16) orientée longitudinalement, dans laquelle vient en prise un pignon (15) pouvant tourner sur un levier d'armement (14), lequel s'engrène de son côté avec une deuxième crémaillère fixe sur le boîtier.
